# EUROPÄISCHE PATENTSCHRIFT

(11) **EP 3 834 651 B1**
(45) Veröffentlichungstag und Bekanntmachung des Hinweises auf die Patenterteilung: **12.10.2022**
(21) Anmeldenummer: 20205368.2
(22) Anmeldetag: 03.11.2020
(51) Int. Cl.: A44C 5/20, A44C 9/00

(54) **ÖFFNER FÜR EINEN SCHMUCKKARABINERVERSCHLUSS**
OPENER FOR A JEWELRY HOOK CLASP
DISPOSITIF D'OUVERTURE POUR UN FERMOIR DE BIJOU

(30) Priorität: 10.12.2019 DE 202019005038 U
(43) Veröffentlichungstag der Anmeldung: 16.06.2021
(73) Patentinhaber: Clever Idea GmbH, 38440 Wolfsburg (DE)
(72) Erfinder: MEIER, Nadja, 38440 Wolfsburg (DE); MEIER, Andre, 38440 Wolfsburg (DE)
(74) Vertreter: Eisenführ Speiser

(56) Entgegenhaltungen:
- US-A- 2 406 060

## Beschreibung

Aktuell gibt es kein Produkt, welches der Erfindung ähnelt. Aus dem Stand der Technik bekannt geworden ist nur das Objekt der Erfindung, der Schmuckkarabinerverschluss, d.h. ein Karabinerverschluss für Schmuck. Aus dem US 2 406 060 A ist eine Haarnadel-Aufspreizvorrichtung bekannt geworden.

Der erfindungsgemäße Öffner für einen Schmuckkarabinerverschluss ist im Schutzanspruch 1 definiert.

Die vorliegende Erfindung umfasst die Erkenntnis, dass kleine Karabinerverschlüsse, welche bei Ketten, Armbändern oder ähnlichem Schmuck zur Anwendung kommen, teilweise schwierig zu bedienen sind. Selbst bei guten Voraussetzungen (normal-kurze Fingernägel, gute Fingerfertigkeit, keine Sehschwächen etc.) ist das An- oder Ablegen von Schmuck, welcher über einen Karabinerverschluss verfügt, anspruchsvoll. Ist eine Person aufgrund von sehr langen/kurzen Fingernägeln in ihrer manuellen Fertigkeit eingeschränkt oder weist andere Beeinträchtigungen für das Bedienen von kleinen Karabinern auf, gestaltet sich das An- oder Ablegen von Schmuck sehr schwierig bis unmöglich. Folglich kann dieser Vorgang sehr zeitintensiv werden, im schlimmsten Fall wird Hilfe von anderen Personen benötigt.

Ein Vorteil der vorliegenden Erfindung liegt insbesondere darin, dass die aus dem Stand der Technik bekannten Schmuckkarabinerverschlüsse mit dem erfindungsgemäßen Öffner sehr leicht zu öffnen sind. Insbesondere ermöglicht die vorliegende Erfindung ein Bedienen (Öffnen oder Schließen) von kleinen Karabinerverschlüssen für Schmuck, wie etwa einer Halskette.

Eine bevorzugte Ausführungsform der Erfindung zeichnet sich dadurch aus, dass der Ring mittels einer Öffnung an einer Oberseite des Rings an verschiedene Fingergrößen anpassbar ist.

Eine bevorzugte Ausführungsform der Erfindung zeichnet sich dadurch aus, dass eine Führungsschiene an der Unterseite des Stegs und Rings den Schnappverschluss des Karabiners zum Loch am Ende des Stegs leiten kann.

Eine bevorzugte Ausführungsform der Erfindung zeichnet sich dadurch aus, dass der Steg bis zum Ende der Fingerkuppe reicht und der mit dem Steg verbundene Ring den Fingernagel nicht berühren muss.

Weitere bevorzugte Ausführungsformen sind in den Unteransprüchen angegeben. Eine bevorzugte Ausführungsform der Erfindung wird nun anhand der Zeichnung beschrieben.
- Figur 1: zeigt eine perspektivische Ansicht einer Ausführungsform des erfindungsgemäßen Öffners;
- Figur 2: zeigt eine weitere perspektivische Ansicht der Ausführungsform der Figur 1;
- Figur 3: zeigt die Ausführungsform der Figuren 1 und 2 in auf einen Finger aufgeschobener Form;
- Figur 4: zeigt die Figur 3 in einer Seitenansicht; und
- Figur 5: zeigt die Seitenansicht der Figur 4 als Funktionsmodell mit in der Darstellung teilweise aufgeschnittenem Steg und einem üblichen Schnappverschluss eines üblichen Schmuckkarabinerverschlusses.

Figur 1 zeigt eine perspektivische Ansicht einer Ausführungsform des erfindungsgemäßen Öffners. Der erfindungsgemäße Öffner 8 besteht aus einem Ring 5, welcher einen Steg 3 besitzt, an dessen Ende ein Loch 1 vorhanden ist. Der Öffner 8 gemäß der in Figur 1 dargestellten Ausführungsform ermöglicht somit vorteilhaft ein Öffnen und Schließen von kleinen Karabinerverschlüssen 12 mit Hilfe des Lochs 1 am Ende des Stegs 3, welcher den an der Oberseite geöffneten Ring 5 mündet. Für die Führung des meist federunterstützten Schnappverschlusses 11 befindet sich eine Führungsschiene 4 mittig vom Steg 3 und verläuft vom Loch 1 bis zum Ende des Rings 5. Bei der Verwendung wird der Öffner 8 auf das erste Fingerglied 7 bis hinter den Nagel 6 geschoben (Figur 4), passt sich mittels der Öffnung 2 an der Ringoberseite dem Fingerdurchmesser an, und der Steg 3 schließt an der Fingerkuppe ab (Figur 3). Mittels der Führungsschiene kann nun der meist federunterstützte Schnappverschluss 11 zum Loch 1 am Ende des Stegs 3 geleitet und in dieses eingeführt werden (Figur 5). In dieser Position kann durch Ziehen 9 oder Schieben 10 der Verschluss 11 geöffnet oder geschlossen werden, während weiterhin etwas Druck auf den Karabiner 12 ausgeübt wird.

## Patentansprüche

1. Öffner (8) zum Öffnen von Schmuckkarabinerverschlüssen (12), bestehend aus einem Ring (5), **dadurch gekennzeichnet, dass** der Ring (5) einen, bevorzugt parallel zur Rotationsachse des Rings (5) vom Ring (5) abstehenden, Steg (3) besitzt, an dessen Ende ein Loch (1) zur Aufnahme eines Schnappverschlusses (11) des Schmuckkarabinerverschlusses (12) vorhanden ist.

2. Öffner (8) nach Anspruch 1, **dadurch gekennzeichnet, dass** der Ring (5) mittels einer Öffnung (2) an einer Oberseite des Rings (5) an verschiedene Fingergrößen anpassbar ist.

3. Öffner (8) nach einem der vorstehenden Ansprüche, **dadurch gekennzeichnet, dass** mittels einer Führungsschiene (4) an der Unterseite des Stegs (3) und/oder Rings (5) der Schnappverschluss (11) des Karabiners (12) zum Loch (1) am Ende des Stegs (3) leitbar ist.

4. Öffner (8) nach einem der vorstehenden Ansprüche, **dadurch gekennzeichnet, dass** der Steg (3) bis zum Ende einer menschlichen Fingerkuppe reicht und der mit dem Steg (3) verbundene Ring (5) eines zugehörigen Fingernagels (6) nicht berühren muss.

## Claims

1. An opener (8) for opening jewelry lobster clasps (12), consisting of a ring (5), **characterized in that** the ring (5) has a web (3) projecting from the ring (5), preferably parallel to the axis of rotation of the ring (5), at the end of which web there is a hole (1) for receiving a snap lock (11) of the jewelry lobster clasp (12) .

2. The opener (8) according to claim 1, **characterized in that** the ring (5) is adaptable to different finger sizes by means of an opening (2) on an upper side of the ring (5) .

3. The opener (8) according to any one of the preceding claims, **characterized in that** the snap lock (11) of the lobster clasp (12) can be guided to the hole (1) at the end of the web (3) by means of a guide rail (4) on the underside of the web (3) and/or ring (5).

4. The opener (8) according to any one of the preceding claims, **characterized in that** the web (3) extends to the end of a human fingertip and the ring (5) connected to the web (3) does not have to touch an associated fingernail (6).

## Revendications

1. Dispositif d'ouverture (8), destiné à ouvrir des fermoirs à mousqueton (12) de bijoux, constitué d'une bague (5), **caractérisé en ce que** la bague (5) possède une barrette (3), débordant de la bague (5), de préférence à la parallèle de l'axe de rotation de la bague (5), sur l'extrémité de laquelle est présent un trou (1), destiné à recevoir un fermoir à déclic (11) du fermoir à mousqueton (12).

2. Dispositif d'ouverture (8) selon la revendication 1, **caractérisé en ce que** la bague (5) est adaptable à différents tours de doigt, à l'aide d'une ouverture (2) sur une face supérieure de la bague (5).

3. Dispositif d'ouverture (8) selon l'une quelconque des revendications précédentes, **caractérisé en ce qu'**au moyen d'un rail de guidage (4) sur la face inférieure de la barrette (3) et/ou de la bague (5), le fermoir à déclic (11) du mousqueton (12) peut se conduire vers le trou (1) à l'extrémité de la barrette (3).

4. Dispositif d'ouverture (8) selon l'une quelconque des revendications précédentes, **caractérisé en ce que** la barrette (3) arrive jusqu'à l'extrémité du bout d'un doigt humain, et ne doit pas ainsi atteindre la bague (5) reliée avec la barrette (3) d'un ongle (6) de doigt associé.
